# EUROPÄISCHE PATENTSCHRIFT

(11) **EP 0 399 251 B1**
(45) Veröffentlichungstag und Bekanntmachung des Hinweises auf die Patenterteilung: **15.03.1995**
(21) Anmeldenummer: 90108266.9
(22) Anmeldetag: 30.04.1990
(51) Int. Cl.: A47C 1/032

(54) **Stuhl, insbesondere Arbeits- oder Bürostuhl**
Chair, particularly work- or office-chair
Chaise, notamment chaise de travail ou chaise de bureau

(30) Priorität: 20.05.1989 DE 3916474
(43) Veröffentlichungstag der Anmeldung: 28.11.1990
(73) Patentinhaber: ROEDER GMBH, 60388 Frankfurt (DE)
(72) Erfinder: Korn, Heinrich, D-6457 Maintal 4 (DE)
(74) Vertreter: Fleck, Hermann-Josef, Dr.-Ing.

(56) Entgegenhaltungen:
- EP-A- 0 136 374
- EP-A- 0 176 816
- EP-A- 0 237 825
- EP-A- 0 263 323
- EP-A- 0 281 845
- EP-A- 0 303 720
- DE-A- 3 724 582
- DE-A- 3 735 256

## Beschreibung

Stuhl, insbesondere Arbeits- oder Bürostuhl, mit einem im vorderen Bereich um eine horizontale Schwenkachse schwenkbaren und in der Neigung veränderbaren Sitz und einer in Abhängigkeit von der Neigungsänderung des Sitzes zwangsweise in der Neigung überproportional veränderbaren Rückenlehne, bei dem mit zunehmender Neigung des Sitzes sich die einander zugekehrten Enden des Sitzes und der Rückenlehne einander nähern, wobei der Sitz mit seiner Schwenkachse in nach rückwärts abfallenden Führungen in Richtung zur Rückenlehne verstellbar ist und bei dem der Sitz mit sich unter ihm erstreckenden und am Lagerbock des Stuhlgestelles drehbar gelagerten Abschnitten von Schwenkhebeln vom hinteren Ende des Sitzes entfernt gelenkig verbunden ist, die sich über die hintere Kante des Sitzes hinauserstrecken und in etwa rechtwinklig nach oben abgebogene Abschnitte übergehen, an denen die Rückenlehne angebracht ist.

Ein Stuhl dieser Art ist in der EP-A 0 237 825 als bekannt ausgewiesen ist. Bei diesem bekannten Stuhl ist der Sitz um eine im vorderen Bereich angeordnete horizontale Schwenkachse schwenkbar und außerdem wird bei Abwärtsneigung des hinteren Sitzteiles der Sitz im Bereich der vorderen Drehachse schräg nach unten geführt. Dabei greifen Zapfen 6 in hohle Führungen an der Sitzvorderkante ein. Weiterhin sind Schwenkhebel vorgesehen, die mit ihren einen Abschnitten sich unter der Sitzfläche erstrecken und über die Sitzhinterkante reichen und dort nach oben abgebogene weitere Abschnitte aufweisen, die die Rückenlehne tragen. Wie Fig. 2 dieser Druckschrift zeigt, hat der sich unter dem Sitz erstreckende Teil des Schwenkhebels einen im Bezug zur Sitzfläche hinteren Abschnitt, der in seinem vorderen Bereich zwei weitere Ansätze aufweist. Der eine Abschnitt zeigt schräg nach hinten oben und ist an seinem Ende mit dem Sitz gelenkig verbunden, während der andere Abschnitt nach unten gerichtet ist und an einer mit einer Feder verbundenen Lagerstelle gelenkig angebracht ist. An der Ansatzstelle der bei den Abschnitte ist der Schwenkhebel an dem Lagerbock drehbar angebracht. Die Ausbildung des Schwenkhebels ist infolge der verschiedenen Abschnitte unter dem Sitz relativ kompliziert und insofern ungünstig, als die sich in verschiedene vertikale Richtungen erstreckenden Abschnitte dem Streben nach einer flachen Bauhöhe entgegenstehen. Zudem ist auch die Drehlagerung im vorderen Sitzbereich aufwendig gestaltet.

Ein weiterer derartiger Stuhl ist in der DE-GM 88 14 409 beschrieben. Dieser bekannte Stuhl erreicht mit diesem Verstellmechanismus eine Relativbewegung zwischen der Rückenlehne und dem hinteren Ende des Sitzes ohne zusätzliche Mitführhebel, die die vordere Schwenkachse des Sitzes gelenkig mit dem Lagerbock verbinden, wie sie bei einem Sitz nach dem DE-GM 88 06 835 erforderlich sind. Die Schwenkhebel sind bei diesem bekannten Stuhl vorzugsweise als Armlehnen und Armstützen ausgebildet, da sie über den Sitz geführt sind.

Es ist Aufgabe der Erfindung, einen Stuhl der eingangs erwähnten Art derart weiterzubilden, daß der sogenannte Hemdauszieheffekt besser eliminiert wird.

Diese Aufgabe wird nach der Erfindung dadurch gelöst, daß die Schwenkachse des Sitzes am Lagerbock in Langlöchern begrenzt verstellbar geführt ist, und daß die sich unter dem Sitz erstreckenden Abschnitte zueinander einen zur Standfläche hin stumpfen Winkel von etwa 150° bis 170° bilden, wobei die gelenkige Verbindung des Sitzes an der Übergangsstelle der bei den Abschnitte und die drehbare Abstützung am Lagerbock am gegenüberliegenden freien Endbereich des Abschnittes angeordnet ist.

Die Schwenkhebel sind unterhalb des Sitzes angeordnet und ragen nur im Bereich der hinteren Kante über den Sitz und tragen mit diesen Abschnitten die Rückenlehne. Dabei ist die Ausgestaltung so, daß die an die Schwenklager zwischen dem Sitz und den Schwenkhebeln in Richtung zur Rückenlehne anschließenden Abschnitte der Schwenkhebel eine Länge aufweisen, die größer ist als der Abstand der Schwenklager von der hinteren Kante des Sitzes, damit die Schwenkhebel die Neigungsveränderung des Sitzes nicht beeinträchtigen.

Sitz und Rückenlehne sind um das Drehlager der Schwenkhebel am Lagerbock verdrehbar. In Verbindung mit dem verstellbaren Schwenklager des Sitzes an dem Lagerbock wird erreicht, daß der Sitz eine Art gegenläufige Bewegung ausführt, die zur Verkürzung des Abstandes zwischen der Rückenlehne und dem zugekehrten Ende des Sitzes führt. Dadurch ist der sogenannte "Auszieheffekt" beim Absenken des Sitzes eliminiert.

Um genügend Neigungsveränderung für den Sitz zu erhalten, sieht eine Ausgestaltung vor, daß der Lagerbock zur Schwenkachse des Sitzes hin in einem Winkel von etwa 20° ansteigt.

Die automatische Einstellung des Sitzes und der Rückenlehne in eine Ausgangsstellung wird nach einer Ausgestaltung dadurch erreicht, daß die Schwenkhebel im Bereich der die Rückenlehne tragenden Abschnitte miteinander verbunden sind und daß sich eine Gasfeder gelenkig an dem Lagerbock und einem die Abschnitte miteinander verbindenden Querträger abstützt.

Dieselbe Einstellung der Ausgangsstellung kann auch dadurch erreicht werden, daß in den Drehlagern zwischen den Schwenkhebeln und dem Lagerbock eine Drehstabfeder untergebracht ist, oder daß sich die Schwenklager zwischen dem Sitz und den Schwenkhebeln mittels einer Druckfeder am Lagerbock abstützen.

Die Erfindung wird anhand eines in den Zeichnungen dargestellten Ausführungsbeispiels näher erläutert. Es zeigt:
- Fig. 1: eine schematische Teilseitenansicht zur Erläuterung des Verstellmechanismus,
- Fig. 2: die Unteransicht auf den Verstellmechanismus und
- Fig. 3: schematisch den Verstellbereich des Sitzes und der Rückenlehne mit Alternativen zur Einstellung des Stuhles in die Ausgangsstellung.

In Fig. 1 ist in Seitenansicht schematisch der Verstellmechanismus des Stuhles nach der Erfindung gezeigt.

Von dem Stuhlgestell ist nur der am oberen Ende angebrachte Lagerbock 10 gezeigt. Dieser Lagerbock 10 ist zur vorderen Kante des Sitzes 14 hin, von dem nur der Sitzträger gezeigt ist, mit einem Winkel von etwa 20° ansteigend. Die horizontale Schwenkachse 28 des Sitzes 14 ist in Langlöchern begrenzt nach unten und in Richtung zur Rückenlehne hin verstellbar geführt. In der Ausgangsstellung des Stuhles steht die Schwenkachse an dem oberen vordern Ende der Langlöcher 11. Etwa ein Drittel der Tiefe des Sitzes 14 von der hinteren Kante des Sitzes 14 entfernt sind auf der Unterseite des Sitzes 14 die beiden Schwenkhebel 17 drehbar gelagert.

Wie Fig. 2 zeigt, sind die beiden Schwenkhebel 17 im Bereich des Schwenklagers 21 die beiden Schwenkhebel 17 mittels des Querträgers 25 fest miteinander verbunden. Die Enden des Querträgers 25 sind rechtwinklig nach unten abgebogen und gelenkig mit den Lagerlaschen 16 des Sitzes 14 verbunden, wie die Schrauben andeuten, die durch eine Bohrung der Lagerlaschen 16 hindurch geführt und mit den abgebogenen Enden des Querträgers 25 verschraubt sind. Von dem Schwenklager 21 aus erstrecken sich die Schwenkhebel 17 mit den Abschnitten 18 in Richtung zur Vorderseite des Sitzes 14 und sind etwa unterhalb der Mitte des Sitzes 14 mit dem Lagerbock 10 drehbar verbunden, wie die Drehlager 12 zeigen. Von dem Schwenklager 21 aus erstrecken sich die Schwenkhebel 17 in Richtung zur Rückseite des Sitzes 14 und verlaufen in der Ausgangsstellung des Stuhles mit den Abschnitten 19 etwa horizontal. Die Abschnitte 19 erstrecken sich über die hintere Kante des Sitzes 14 hinaus und gehen in die etwa rechtwinklig nach oben abgebogenen Abschnitte 20 über. An diesen Abschnitten 20 ist die Rückenlehne 22 fest angebracht, von der auch nur der Rückenlehnenträger gezeigt ist. Die Abschnitte 18 und 19 der Schwenkhebel 17 schließen zur Standfläche des Stuhles hin einen Winkel α von etwa 150° bis etwa 170° ein.

Wie Fig. 2 zeigt, sind die Abschnitte 20 der Schwenkhebel 17 über den Querträger 27 fest miteinander verbunden. Die Gasfeder 24 stützt sich am hinteren Ende des Lagerbockes 10 und an dem Querträger 27 gelenkig ab, wie die Gelenke 13 und 23 zeigen. Die Gasfeder 24 drückt die Schwenkhebel 17 entgegen dem Uhrzeigersinn um die Schwenklager 21 nach oben, bis die Abschnitte 19 an der Unterseite des Sitzes 14 anliegen und der Stuhl seine Ausgangsstellung einnimmt. Am vorderen Ende des Lagerbockes 10 ist der Querträger 26 angebracht, der mit seinen Enden rechtwinklig nach unten abgewinkelt ist. In den abgewinkelten Enden sind die Langlöcher 11 eingebracht. Die Laschen 15 des Sitzes 14 überdecken die Enden des Querträgers 26 auf deren Außenseiten. Schrauben bilden die Schwenkachse, die von den Innenseiten der Enden des Querträgers 26 in die Langlöcher 11 eingeführt und in Gewindebohrungen der Laschen 15 eingeschraubt sind.

In Fig. 3 ist neben der Ausgangsstellung des Stuhles mit dem Sitz 14 und der Rückenlehne 22 auch die abgesenkte Stellung des Sitzes 14′ und der nach hinten geneigten Rückenlehne 22′ eingezeichnet. Dabei ist deutlich zu erkennen, daß sich der Abstand der einander zugekehrten Enden von Sitz 14 und Rückenlehne 22 beim Einstellen in die abgesenkte Stellung ändert, wie anhand des Sitzes 14′ und der Rückenlehne 22′ gezeigt ist. So kann dieser Abstand von 62 mm z.B. bis auf etwa 30 mm reduziert werden. Die horizontale Neigung des Sitzes 14 von etwa 2° kann bis auf etwa 6° zunehmen, wobei der Sitz 14 stets zur Rückenlehne 22 bzw. 22′ hin abfällt. Hatte die Rückenlehne 22 in der Ausgangsstellung eine Neigung von etwa 7°, dann ist diese Neigung in der abgesenkten Stellung auf etwa 18° angestiegen, d.h. die Neigung der Rückenlehne 22 hat gegenüber der Neigung des Sitzes 14 überproportional zugenommen. Bei der Absenkung des Sitzes 14 verschiebt sich die horizontale Schwenkachse 28 des Sitzes 14 in den Langlöchern 11 zu den unteren, hinteren Enden der Langlöcher 11 hin in die Stellung 28′, wodurch eine Art Gegenbewegung des Sitzes 14 um die Schwenklager 21 ausgeführt wird, die letztlich für die Relativbewegung zwischen Sitz 14 und Rückenlehne 22 mit verantwortlich ist. Die Schwenklager 21 verlagern ihre Position nach 21′ und die Schwenkhebel 17 werden um die Drehlager 12 verschwenkt, bis sie ihre gestrichelte Stellung 17′ einnehmen. Die Gasfeder 24 wird dabei zusammengedrückt, da das Gelenk 13 seine Lage beibehält und das Gelenk 23 in die Stellung 23′ abgesenkt wird. Die Abschnitte der Schwenkhebel 17 nehmen in der abgesenkten Stellung die Positionen 18′, 19′ und 20′ ein.

Die Gasfeder 24 übt eine Rückstellkraft auf die Schwenkhebel 17 aus, die den Sitz 14 und die Rückenlehne in die Ausgangsstellung zurückstellt. Die Rückstellkraft kann auch mittels Drehstabfedern 29 aufgebracht werden, die in die Drehlager 12 eingebracht sind. Auch die Schwenkachse 28 kann derartige Drehstabfedern aufnehmen. Die Schwenklager 21 können auch mittels einer Druckfeder 30 am Lagerbock 10 abgestützt sein, die die Rückstellkraft auf die Schwenkhebel 17 und den Sitz 14 ausübt.

## Patentansprüche

1. Stuhl, insbesondere Arbeits- oder Bürostuhl, mit einem im vorderen Bereich um eine horizontale Schwenkachse schwenkbaren und in der Neigung veränderbaren Sitz und einer in Abhängigkeit von der Neigungsänderung des Sitzes zwangsweise in der Neigung überproportional veränderbaren Rückenlehne, bei dem mit zunehmender Neigung des Sitzes sich die einander zugekehrten Enden des Sitzes (14) und der Rückenlehne (22) einander nähern, wobei der Sitz mit seiner Schwenkachse in nach rückwärts abfallenden Führungen in Richtung zur Rückenlehne verstellbar ist und bei dem der Sitz (14) mit sich unter ihm erstreckenden und am Lagerbock (10) des Stuhlgestelles drehbar gelagerten Abschnitten (18,19) von Schwenkhebeln (17) vom hinteren Ende des Sitzes entfernt gelenkig verbunden ist, die sich über die hintere Kante des Sitzes (14) hinauserstrecken und in in etwa rechtwinklig nach oben abgebogene Abschnitte (20) übergehen, an denen die Rückenlehne angebracht ist, dadurch gekennzeichnet,
daß die Schwenkachse (28) des Sitzes (14) am Lagerbock (10) in Langlöchern (11) begrenzt verstellbar geführt ist, und
daß die sich unter dem Sitz (10) erstreckenden Abschnitte (18,19) zueinander einen zur Standfläche hin stumpfen Winkel (α) von etwa 150° bis 170° bilden, wobei die gelenkige Verbindung des Sitzes an der Übergangsstelle der beiden Abschnitte (18,19) und die drehbare Abstützung am Lagerbock (10) am gegenüberliegenden freien Endbereich des Abschnittes (18) angeordnet ist.

2. Stuhl nach Anspruch 1,
dadurch gekennzeichnet,
daß der Lagerbock (10) zur Schwenkachse (28) des Sitzes (14) hin in einem Winkel von etwa 20° ansteigt.

3. Stuhl nach Anspruch 1 oder 2,
dadurch gekennzeichnet,
daß die Schwenkhebel (17) im Bereich der die Rückenlehne (22) tragenden Abschnitte (20) mittels eines Querträgers (27) miteinander verbunden (27) sind und daß sich eine Gasfeder (24) gelenkig (13,23) an dem Lagerbock (10) und dem Querträger (27) abstützt.

4. Stuhl nach Anspruch 1 oder 2,
dadurch gekennzeichnet,
daß in den Drehlagern (12) zwischen den Schwenkhebeln (17) und dem Lagerbock (10) eine Drehstabfeder (29) angeordnet ist.

5. Stuhl nach Anspruch 1 oder 2,
dadurch gekennzeichnet,
daß sich die Schwenklager (21) zwischen dem Sitz (14) und den Schwenkhebeln (17) mittels einer Druckfeder (30) am Lagerbock (10) abstützen.

## Claims

1. Chair, more especially a work-chair or office chair, including a seat, which is pivotable about a horizontal pivot axis in its front region and is variable in respect of its inclination, and a back-rest, which is necessarily disproportionately variable in respect of its inclination in dependence on the change in inclination of the seat, wherein the ends of the seat (14) and back-rest (22), which face one another, come closer to one another with an increasing inclination of the seat, the seat being displaceable with its pivot axis in rearwardly inclined guide members in a direction towards the back-rest, and wherein the seat (14) is pivotally connected to portions (18, 19) of pivotal levers (17) remote from the rear end of the seat, said portions extending beneath the seat and being rotatably mounted on the bearing block (10) of the chair frame, said portions extending beyond the rear edge of the seat (14) and protruding into portions (20), which are bent upwardly substantially at right angles and have the back-rest mounted thereon, characterised in that the pivot axis (28) of the seat (14) is guided on the bearing block (10) so as to be displaceable to a limited extent in elongate slots (11), and in that the portions (18, 19), which extend beneath the seat (10), form an obtuse angle (α) towards the base of between approximately 150° and 170° relative to one another, the pivotal connection of the seat being disposed at the transitional location between the two portions (18, 19), and the rotatable support on the bearing block (10) being disposed on the oppositely situated free end region of the portion (18).

2. Chair according to claim 1, characterised in that the bearing block (10) ascends towards the pivot axis (28) of the seat (14) at an angle of substantially 20°.

3. Chair according to claim 1 or 2, characterised in that the pivotal levers (17) are interconnected in the region of the portions (20), which support the back-rest (22), by means of a cross-piece member (27), and in that a gas spring (24) is pivotally supported on the bearing block (10) and the cross-piece member (27) by pivot joints (13, 23).

4. Chair according to claim 1 or 2, characterised in that a torsion bar spring (29) is disposed in the rotary bearings (12) between the pivotal levers (17) and the bearing block (10).

5. Chair according to claim 1 or 2, characterised in that the pivot bearings (21) between the seat (14) and the pivotal levers (17) are supported on the bearing block (10) by means of a compression spring (30).

## Revendications

1. Chaise, notamment chaise de travail ou chaise de bureau, avec un siège pivotant dans la région antérieure autour d'un axe de pivotement horizontal et à inclinaison variable et avec un dossier dont l'inclinaison est obligatoirement modifiée plus que proportionnellement lors de la modification de l'inclinaison du siège, chaise dans laquelle au fur et à mesure qu'augmente l'inclinaison du siège, les extrémités se faisant face du siège (14) et du dossier (22) se rapprochent l'une de l'autre, le siège avec son axe de pivotement étant réglable dans des guidages en descente vers l'arrière et dans laquelle le siège (14) avec des tronçons (18, 19) disposés au-dessous et montés à rotation sur le support de palier (10) est par des leviers de pivotement (17) articulé en un point éloigné de l'extrémité arrière du siège, leviers de pivotement (17) qui s'étendent au-delà de l'arête arrière du siège (14) et se prolongent par des tronçons (20) cintrés sensiblement à angle droit vers le dessus, tronçons (20) sur lesquels est monté le dossier,
caractérisée par le fait
que l'axe de pivotement (28) du siège (14) est guidé sur le support de palier (10) dans des trous oblongs (11) d'une manière réglable limitée et
que les tronçons (18, 19) s'étendant au-dessous du siège (14) font entre eux un angle obtus (α) d'environ 150° à 170° par rapport à la surface de pose, la liaison articulée du siège au point de transition des deux tronçons (18, 19) et le support rotatif sur le support de palier (10) étant disposés dans la région terminale opposée du tronçon (18).

2. Chaise suivant la revendication 1,
caractérisée par le fait
que le support de palier (10) est orienté en direction de l'axe de pivotement du siège (14) vers le haut d'un angle d'environ 20°.

3. Chaise suivant la revendication 1 ou la revendication 2,
caractérisée par le fait
que dans la région des tronçons (20) portant le dossier (22), les leviers de pivotement sont reliés l'un à l'autre au moyen d'une traverse (27) et qu'un ressort à gaz (24) s'appuie de manière articulée (13, 23) sur le support de palier (10) et la traverse (27).

4. Chaise suivant la revendication 1 ou la revendication 2,
caractérisée par le fait
que dans les paliers de rotation (12) entre les leviers de pivotement (17) et le support de palier (10) est disposée une barre de torsion (29).

5. Chaise suivant la revendication 1 ou la revendication 2,
caractérisée par le fait
que les paliers de rotation (21) s'appuient sur le support de palier (10) au moyen d'un ressorts de pression (30) entre le siège (14) et les leviers de pivotement (17).
